# EUROPÄISCHE PATENTSCHRIFT

(11) **EP 0 835 483 B1**
(45) Veröffentlichungstag und Bekanntmachung des Hinweises auf die Patenterteilung: **02.06.1999**
(21) Anmeldenummer: 96920722.4
(22) Anmeldetag: 27.06.1996
(51) Int. Cl.: G05F 3/26

(54) **SCHALTUNGSANORDNUNG ZUR STROMTRANSFORMATION**
CIRCUIT ARRANGEMENT FOR CURRENT TRANSFORMATION
CIRCUIT DE TRANSFORMATION DU COURANT

(30) Priorität: 27.06.1995 DE 19523329
(43) Veröffentlichungstag der Anmeldung: 15.04.1998
(73) Patentinhaber: SIEMENS AKTIENGESELLSCHAFT, 80333 München (DE)
(72) Erfinder: DRAXELMAYR, Dieter, A-9500 Villach (AT)
(86) Internationale Anmeldenummer: DE9601148
(87) Internationale Veröffentlichungsnummer: WO9701810

(56) Entgegenhaltungen:
- EP-A- 0 419 819
- US-A- 5 164 658
- US-A- 5 357 188

## Beschreibung

Die Erfindung betrifft eine Schaltungsanordnung zur Stromtransformation mit vier Stromzweigen, die einen ersten, einen zweiten, einen dritten und einen vierten Transistor enthalten, die paarweise gekoppelt sind.

Schaltungsanordnungen zur Stromübersetzung sind beispielsweise aus der Veröffentlichung U. Tietze, Ch. Schenk: Halbleiter-Schaltungstechnik, Springer-Verlag, 7. Auflage, 1985, Seite 364 ff. bekannt. Als einfachste Übersetzungsschaltung funktioniert dabei ein Stromspiegel. Oft besteht das Erfordernis, einen Strom mit bestimmten Eigenschaften zu erzeugen, die mit den bekannten Schaltungsanordnungen nicht realisierbar sind. Andere Schaltungsanordnungen lassen sich nur schlecht integrieren, beispielsweise weil sie Widerstände mit bestimmten Eigenschaften, beispielsweise temperaturkonstante Widerstände benötigen.

Aus EP-A-0 419 819 ist eine Schaltungsanordnung bekannt, die drei miteinander verkoppelte Stromspiegel zur Stromtransformation aufweist. US 5,164,658 offenbart eine Schaltungsanordnung zur Stromtransformation, die ebenfalls drei miteinander verkoppelte Stromspiegel zur Stromtransformation aufweist.

Insbesondere Schaltungsanordnungen, die einen Ausgangsstrom durch Multiplikation oder Division von Strömen erzeugen oder die sich zur Temperaturkompensation bzw. zur Erzeugung eines vorgegebenen Temperaturkoeffizienten eignen, sind nur unter großem Aufwand integrierbar und wenig bekannt. Der Erfindung liegt die Aufgabe zugrunde, eine Schaltungsanordnung zur Stromtransformation anzugeben, die integrierbar ist und sich insbesondere zur Erzeugung eines Stroms mit einem vorgegebenen Temperaturkoeffizienten eignet.

Diese Aufgabe löst die Erfindung mit den Merkmalen des Patentanspruchs 1.

Die Erfindung hat den Vorteil, daß sie sich sowohl zur Erzeugung eines Stroms durch Multiplikation oder Division von Einzelströmen eignet als auch als Schaltung zur Temperatur kompensation oder zur Erzeugung eines vorgegebenen Temperaturkoeffizienten. Beispielsweise eignet sich die Schaltungsanordnung zur Erzeugung eines Stroms, der proportional zur absoluten Temperatur ist, ohne daß ein temperaturkonstanter Widerstand erforderlich ist. In gleicher Weise kann ein Ausgangsstrom mit einem linearen Temperaturgang aus einem gegebenen Mutterstrom erzeugt werden.

Ausgestaltungen der Erfindung sind in Unteransprüchen gekennzeichnet.

Die Erfindung wird nachfolgend anhand zweier in den Figuren der Zeichnung dargestellter Ausführungsbeispiele näher erläutert. Es zeigen:
FIG 1 ein erster Ausführungsbeispiel einer Schaltungsanordnung zur Stromtransformation und
FIG 2 ein zweites Ausführungsbeispiel einer Stromtransformationsschaltung mit zwei Ausgangsströmen.

Gemäß FIG 1 enthält die Schaltungsanordnung zur Stromtransformation vier Stromzweige mit Transistoren T1 bis T4, die emitterseitig paarweise miteinander verbunden sind. Die Steueranschlüsse der Transistoren sind kreuzgekoppelt paarweise miteinander verbunden. Jeweils einer der Transistoren mit gemeinsamen Steueranschluß ist als Diode geschaltet. Gemäß FIG 1 hat deshalb die Schaltungsanordnung vier Stromzweige mit einem ersten Transistor T1, einem zweiten Transistor T2, einem dritten Transistor T3 und einem vierten Transistor T4. Die Transistoren T1 und T4 sind emitterseitig miteinander verbunden, und die Transistoren T2 und T3 sind emitterseitig miteinander verbunden. Die Transistoren T1 und T2 sind basisseitig miteinander verbunden, und die Transistoren T3 und T4 sind basisseitig miteinander verbunden. Jeweils die Transistoren T2 und T3 sind als Diode geschaltet, indem ihr Kollektoranschluß mit dem Basisanschluß verbunden ist.

Dem Ausgangskreis jedes Transistors ist ein Lastelement L1 bis L4 zugeordnet, das z. B. als Widerstand ausgebildet sein kann. Jeweils der dem zugeordneten Transistor abgewandte Anschluß der Lastelemente L1 bis L4 ist mit einem Versorgungspotential V+ verbunden.

In den Emitterzweigen der paarweise miteinander gekoppelten Transistoren sind zwei Stromquellen SQ1 für die Transistoren T1 und T4 sowie SQ2 für die Transistoren T2 und T3 angeordnet. Den Transistoren T1 bis T4 sind Ausgangsströme I1 bis I4 zugeordnet. Die Ströme I2 und I3 haben zusätzlich die Basis-Emitter-Ströme für die Transistoren T1 und T2 einerseits sowie T3 und T4 andererseits aufzubringen. Die Stromquellen SQ1 und SQ2 können als Diode oder als Transistor ausgebildet sein, der von einem vorgegebenen Versorgungspotential gespeist wird. Die Stromquelle SQ1 erzeugt den Strom I01, und die Stromquelle SQ2 erzeugt den Strom I02. Die Stromquellen SQ1 und SQ2 sind mit einem zweiten Versorgungspotential, vorzugsweise dem Bezugspotential verbunden.

Die Systemgleichungen der Schaltungsanordnung gemaß FIG 1 lauten$\text{I1/I4 = I2/I3}$$\text{I1 + I4 = IO1}$$\text{I2 + I3 = IO2.}$

Durch Umformung erhält man daraus beispielsweise die Ströme$\text{I1 = I4 · I2/I3}$ und$\text{I01 = I4 · (1 + I2/I3).}$

Von den sechs beteiligten, in FIG 1 eingezeichneten Strömen der Schaltungsanordnung sind drei unabhängig. Nach der Festlegung von drei Strömen ergeben sich die anderen drei Ströme aus den Systemgleichungen. Diese Eigenschaft kann ausgenutzt werden, um Ströme mit Abhängigkeiten zu erzeugen, die sich bei der Umformung der Systemgleichungen ergeben. Beispielsweise ist erkennbar, daß sich der Strom I1 aus der Multiplikation der Ströme I2 und I4 und der Division durch den Strom I3 ergibt. Faßt man I3 als nomierten Einheitsstrom aus, dann ergibt sich I1 aus der Multiplikation der Ströme I2 und I4. Andererseits ergibt sich I1 nach Umformung der Systemgleichungen aus dem Ausgangsstrom IO1 und den Zweigströmen I2 und I3 zu$\text{I1 = IOI/(1 + I3/I2).}$

Die Schaltungsanordnung gemaß FIG 1 kann beispielsweise zur Temperaturkompensation oder zur Erzeugung eines Stroms mit einem vorgegebenen Temperaturkoeffizienten eingesetzt werden. Wird beispielsweise der Strom I2 aus einer Konstantspannung abgeleitet und der Strom I3 aus einer temperaturproportionalen Spannung und hat weiterhin der Strom IO1 einen linearen Temperaturübergang der Form dIO1/dT = 1 + a · T, mit a = const., dann ist der Strom I1 temperaturstabil, d.h. unabhängig von der absoluten Temperatur T. I2 kann beispielsweise erzeugt werden aus einer Band-Gap-Schaltung und einem Widerstand mit einem beliebigen Temperaturgang. I3 kann erzeugt werden aus einer zur absoluten Temperatur proportionalen Spannung und einem Widerstand mit dem Temperaturgang, wie er bei dem Widerstand zur Erzeugung von I2 eingesetzt wird. Gemäß der Formel für I1 kompensieren sich dann die Temperaturgänge für IO1 und I3, so daß I1 temperaturstabil ist.

Andererseits kann umgekehrt bei der Vorgabe von I1 als temperaturstabil, beispielsweise mit Hilfe einer Konstantstromquelle und der Wahl für I2 und I3 in gleicher Weise wie vorstehend erläutert, nämlich I2 abgeleitet aus einer Konstantspannung und I3 abgeleitet aus einer temperaturproportionalen Spannung, ein Strom IO1 erzeugt werden ,der proportional zur absoluten Temperatur T ist. Der Vorteil der Schaltungsanordnung liegt darin, daß ein temperaturkonstanter Widerstand nicht erforderlich ist, der in integrierter Technik nicht oder nur sehr schwer herstellbar ist. Erforderlich ist lediglich ein Widerstand mit einem gegebenen Temperaturgang, der aber beliebig gegeben sein kann.

Gemaß FIG 2 ist die Schaltung der FIG 1 erweitert um einen fünften Stromzweig mit dem Transistor T5 und einer Stromquelle SQ5, die in Serie zwischen die Versorgungsspannung geschaltet sind. T5 wird vom Kollektor des Transistors T1 gesteuert. Vom Verbindungspunkt des Transistors T5 mit der Stromquelle SQ5 werden die Steueranschlüsse des Stromquellentransistors TS und eines sechsten Transistors T6 gesteuert. TS dient als Stromquellentransistors für die Transistoren T1 und T4. Die Transistoren T2 und T3 werden von einer als Diode Dl geschalteten Quelle gespeist. Im Ausgangskreis des Transistors T6 fließt der Ausgangsstrom IO3. Gemäß der Systemgleichungen ergeben sich die Ausgangsströme$\text{I4 = I1 · I3/I2}$ und$\text{IO3 = I1 · (1 + I3/I2).}$

Die Schaltungsanordnung stellt damit eine Kombination der sich aus der Schaltung von FIG 1 einzeln ergebenden Möglichkeiten dar.

Es versteht sich von selbst, daß die Schaltungsanordnungen der FIG 1 und 2 auch zur Signalverarbeitung eingesetzt werden können, wenn die entsprechenden Übertragungsfunktionen gefordert sind.

## Patentansprüche

1. Schaltungsanordnung zur Stromtransformation mit vier Stromzweigen, die einen ersten, einen zweiten, einen dritten und einen vierten Transistor (T1 bis T4) enthalten, welche paarweise derart gekoppelt sind, daß die Emitteranschlüsse des ersten (T1) und des vierten Transistors (T4) mit einem ersten Knotenpunkt verbunden sind,
**dadurch gekennzeichnet,**
daß die Emitteranschlüsse des zweiten (T2) und des dritten Transistors (T3) mit einem zweiten Knotenpunkt verbunden sind und jeweils der Steueranschluß und der Kollektoranschluß des zweiten (T2) sowie des dritten Transistors (T3) miteinander verbunden sind und die Steueranschlüsse des ersten (T1) und des zweiten Transistors (T2) einerseits sowie des dritten (T3) und des vierten Transistors (T4) andererseits miteinander verbunden sind.

2. Anordnung nach Anspruch 1,
**dadurch gekennzeichnet,**
daß der erste und der zweite Knotenpunkt jeweils von einer Stromquelle (SQ1, SQ2) gespeist werden, die eine Diode (D1) oder einen von einem Referenzpotential gesteuerten Transistor (TS) enthält.

3. Anordnung nach Anspruch 2,
**dadurch gekennzeichnet,**
daß der Anschluß des Ladungsträgerabflusses des ersten Transistors (T1) einen fünften Stromzweig mit einem fünften Transistors (T5) speist, dessen einer Anschluß des Ausgangskreises einen sechsten Transistor (T6) in einem sechsten Stromzweig steuert.

4. Anordnung nach Anspruch 3,
**dadurch gekennzeichnet,**
daß der Anschluß des Ausgangskreises des fünften Transistors (T5) einen als Stromquelle für den ersten und den vierten Transistors (T1, T4) ausgebildeten Transistor (TS) steuert.

5. Anordnung nach einem der Ansprüche 1 oder 2,
**dadurch gekennzeichnet,**
daß einer des zweiten und des dritten Transistors (T2, T3) abhängig von einer Konstantspannung und der andere der beiden Transistoren abhängig von einer temperaturproportionalen Spannung ist und daß der den ersten und den vierten Transistor (T1, T4) speisende Strom (IQ1) eine vorgegebene Temperaturabhängigkeit hat.

6. Anordnung nach einem der Ansprüche 1 oder 2,
**dadurch gekennzeichnet,**
daß einer des zweiten und des dritten Transistors (T2, T3) abhängig von einer Konstantspannung und der andere der beiden Transistoren abhängig von einer temperaturproportionalen Spannung ist und daß einer der Ströme durch den ersten oder den vierten Transistor (T1, T4) temperaturstabil ist.

## Claims

1. Circuit arrangement for current transformation having four current paths containing a first, a second, a third and a fourth transistor (T1 to T4), which are coupled in pairs in such a way that the emitter terminals of the first (T1) and of the fourth transistor (T4) are connected to a first node,
characterized
in that the emitter terminals of the second (T2) and of the third transistor (T3) are connected to a second node and the control terminal and the collector terminal in each case of the second (T2) and also of the third transistor (T3) are connected to one another and the control terminals of the first (T1) and of the second transistor (T2), on the one hand, and also of the third (T3) and of the fourth transistor (T4), on the other hand, are connected to one another.

2. Arrangement according to Claim 1,
characterized
in that the first and the second node are respectively fed by a current source (SQ1, SQ2), which contains a diode (D1) or a transistor (TS) controlled by a reference potential.

3. Arrangement according to Claim 2,
characterized
in that the terminal of the charge carrier discharge of the first transistor (T1) feeds a fifth current path having a fifth transistor (T5), whose one terminal of the output circuit controls a sixth transistor (T6) in a sixth current path.

4. Arrangement according to Claim 3,
characterized
in that the terminal of the output circuit of the fifth transistor (T5) controls a transistor (TS) designed as current source for the first and fourth transistors (T1, T4).

5. Arrangement according to either of Claims 1 and 2,
characterized
in that either the second or the third transistor (T2, T3) is dependent on a constant voltage and the other of the two transistors is dependent on a temperature-proportional voltage, and in that the current (IQ1) which feeds the first and fourth transistors (T1, T4) has a predetermined temperature dependence.

6. Arrangement according to either of Claims 1 and 2,
characterized
in that either the second or the third transistor (T2, T3) is dependent on a constant voltage and the other of the two transistors is dependent on a temperature-proportional voltage, and in that one of the currents through the first or the fourth transistor (T1, T4) is stable with respect to temperature.

## Revendications

1. Circuit de transformation du courant comprenant quatre branches de courant qui contiennent un premier, un deuxième, un troisième et un quatrième transistors (T1 à T4) qui sont couplés deux par deux de manière à ce que les bornes d'émetteur du premier (T1) et du quatrième (T4) transistors soient reliées à un premier noeud, caractérisé en ce que les bornes d'émetteur du deuxième (T2) et du troisième (T3) transistors sont reliées à un second noeud, et la borne de commande et la borne de collecteur du deuxième transistor (T2) ainsi que du troisième (T3) transistor sont, à chaque fois, reliées l'une à l'autre, et les bornes de commande du premier (T1) et du deuxième (T2) transistors d'une part, ainsi que du troisième (T3) et du quatrième (T4) transistors d'autre part, sont reliées l'une à l'autre.

2. Circuit selon la revendication 1, caractérisé en ce que le premier et le second noeuds sont alimentés chacun par une source de courant (SQ1, SQ2) qui contient une diode (D1) ou un transistor (TS) commandé par un potentiel de référence.

3. Circuit selon la revendication 2, caractérisé en ce que la borne de drain des porteurs de charge du premier transistor (T1) alimente une cinquième branche de courant comprenant un cinquième transistor (T5) dont une borne du circuit de sortie commande un sixième transistor (T6) dans une sixième branche de courant.

4. Circuit selon la revendication 3, caractérisé en ce que la borne du circuit de sortie du cinquième transistor (T5) commande un transistor (TS) exécuté en tant que source de courant pour le premier et le quatrième transistors (T1, T4).

5. Circuit selon l'une des revendications 1 ou 2, caractérisé en ce que, parmi les deuxième et troisième transistors (T2, T3) , l'un est dépendant d'une tension constante et l'autre est dépendant d'une tension proportionnelle à la température, et en ce que le courant (IQ1) alimentant le premier et le quatrième transistors (T1, T4) présente une dépendance prédéterminée avec la température.

6. Circuit selon l'une des revendications 1 ou 2, caractérisé en ce que, parmi les deuxième et troisième transistors (T2, T3) , l'un est dépendant d'une tension constante et l'autre est dépendant d'une tension proportionnelle à la température, et en ce que l'un des courants est rendu stable à la température grâce au premier ou au quatrième transistor (T1, T4).
